# FASCICULE DE BREVET EUROPEEN

(11) **EP 0 950 797 B1**
(45) Date de publication et mention de la délivrance du brevet: **26.05.2004**
(21) Numéro de dépôt: 99400783.9
(22) Date de dépôt: 31.03.1999
(51) Int. Cl.: F01D 9/06

(54) **Procédé de réduction du jeu existant entre chemise et un distributeur de turbine d'un turboréacteur**
Verfahren zur Verminderung des Spiels zwischen Fluidzuleitung und Leitschaufelkammer eines Turboreaktors
Method for reducing the clearance between a fluid supply conduit and the vane cavity of a turboreactor

(30) Priorité: 09.04.1998 FR 9804423
(43) Date de publication de la demande: 20.10.1999
(73) Titulaire: Snecma Moteurs, 75015 Paris (FR)
(72) Inventeur: Arraitz, Anne-Marie, 77176 Nandy (FR); Bil, Eric Stéphan, 77590 Chartrettes (FR); Hacault, Michel Gérard Paul, 91300 Massy (FR); Leray, Laurent Philippe Yves, 77350 Le Mee sur Seine (FR); Loubet, Michel Jean, 86100 Chatellerault (FR); Marchi, Marc Roger, 77350 Le Mee (FR); Morcillo, Jean Manuel, 78500 Sartrouville (FR); Mortgat, Didier Marie, 77380 Combs La Ville (FR); Pernot, Michel Jean-Pierre, 94120 Fontenay (FR); Sanz, Thierry Christian, 92150 Suresnes (FR)

(56) Documents cités:
- US-A- 3 850 544
- US-A- 4 183 207
- US-A- 4 987 736

## Description

### Domaine de l'invention

L'invention concerne la turbine haute pression d'une turbomachine, telle que celle utilisée sur les turboréacteurs destinés à la propulsion des avions. Elle concerne, plus précisément, la fixation de la chemise à l'intérieur d'un distributeur de la turbine haute pression et, en particulier, la réduction du jeu existant entre ce distributeur et sa chemise, au niveau de la plate-forme inférieure, afin d'améliorer l'étanchéité de l'ensemble.

L'invention concerne également le brasage partiel ou complet de pièces métalliques.

### Liste des figures

L'art antérieur et le procédé selon l'invention sont décrits à l'aide de deux figures représentant respectivement :
- figure 1, en coupe longitudinale partielle, un turboréacteur dans lequel le procédé selon l'invention peut être utilisé ; et
- figure 2, en coupe partielle, un redresseur de turbine haute pression sur lequel le procédé selon l'invention est utilisé.

### Art antérieur et problème posé

Les turbomachines actuelles ou futures, telles que les turboréacteurs qui équipent les avions civils et militaires, font actuellement l'objet d'études visant à l'amélioration des performances et de la maintenance de ces turbomachines. Les conséquences de ces améliorations sont l'obtention d'une diminution de la consommation de carburant et des frais d'entretien du moteur, que ce dernier soit placé sous l'aile de l'avion ou en atelier de révision. En conséquence, la prise en compte de ces objectifs oblige les avionneurs à reconsidérer la définition de certaines parties de ces turbomachines. C'est en effet le cas concernant l'étanchéité au niveau de la plate-forme inférieure d'un distributeur de turbine haute pression. Un tel distributeur est montré dans le document US-A- 4 987 736.

La figure 1 représente une coupe partielle d'un turboréacteur sur lequel est utilisé le procédé selon l'invention. On distingue à gauche et en amont du flux de circulation des gaz dans le moteur, la chambre de combustion 1 suivie de la turbine haute pression 2. A la sortie de cette dernière et en amont de la turbine basse pression se trouve une série de redresseurs 3, fixés d'une part sur une tôle supérieure 5, placée entre le canal chaud et le canal froid, et, d'autre part, sur une plate-forme inférieure 6, séparant le canal chaud d'une canalisation annulaire de circulation d'air 7. La chemise 8 permet donc la libre circulation d'un air, ou d'un gaz de refroidissement, de part et d'autre des redresseurs 3, notamment dans la canalisation annulaire de circulation d'air 7 se trouvant au niveau de la plate-forme inférieure 6. Chaque distributeur 3 est traversé par une conduite matérialisée par une chemise 8 débouchant dans la canalisation d'alimentation en air 7. Cette chemise est une partie constitutive d'un circuit de refroidissement d'une partie du turboréacteur, notamment des distributeurs et d'autres organes.

La figure 2 montre donc, de manière plus détaillée, l'endroit où se trouve la chemise 8, c'est-à-dire au milieu du raidisseur 3 qui se trouve incliné par rapport au sens du flux d'air, de manière à redresser celui-ci en aval, vers la turbine basse pression.

On voit que la chemise 8 doit être fixée dans le raidisseur 3. Elle est fixée dans sa partie supérieure par un brasage 9 au niveau de la tôle supérieure 5. Compte tenu des différences notoires de températures qui règnent pendant le fonctionnement de la turbomachine, des dilatations très importantes se produisent sur toutes les pièces métalliques. Il est donc nécessaire de laisser un degré de liberté à la chemise 8 et de ne pas la fixer à sa partie inférieure au niveau de la plate-forme inférieure 6. De ce fait, il existe un jeu entre la chemise 8 et le raidisseur 3 au niveau de la plate-forme inférieure 6.

Ce jeu existant au niveau de la plate-forme 6 nuit, d'une manière notoire, à l'étanchéité au niveau des raidisseurs et affecte quelque peu le rendement du turboréacteur. Le but de l'invention est donc de remédier à cet inconvénient en essayant de résoudre ce problème d'étanchéité au niveau de la partie inférieure de la chemise 8 d'un raidisseur 3 d'une turbine haute pression.

### Résumé de l'invention

A cet effet, l'objet principal de l'invention est un procédé pour réduire le jeu existant entre un distributeur de turbine haute pression d'un turboréacteur, au niveau de la plate-forme inférieure, et la chemise traversant un tel distributeur et devant être fixée à l'intérieur du distributeur, au niveau de la tôle supérieure.

Selon l'invention, le procédé consiste à braser le jeu existant au niveau de la plate-forme inférieure, sans que le brasage ne touche la chemise. Les différentes phases du procédé sont donc les suivantes :
- appliquer un dépôt de protection sur la surface externe de la partie inférieure de la chemise ;
- monter la chemise dans le distributeur ;
- fixer la chemise dans le distributeur au niveau de la partie supérieure et de la tôle supérieure ;
- réduire le jeu par brasage entre la surface externe de la partie inférieure de la chemise recouverte du dépôt et la surface intérieure du distributeur au niveau de la plate-forme inférieure.

Dans la réalisation principale du procédé selon l'invention, la réduction du jeu par brasage se fait par rechargement par brasage diffusion.

Dans ce cas, il est préférable d'effectuer le rechargement par l'application d'une pâte de liaison pour superalliage comprenant, en autres, un élément d'apport la rendant plus fusible que les superalliages.

Le brasage se termine par une opération consistant à passer le montage au four pour que la pâte diffuse dans le jeu entre la chemise et le distributeur.

De préférence, le dépôt de protection est un dépôt céramique anti-adhérent, du type zirconate.

### Description détaillée d'une réalisation de l'invention

En se reportant à la figure 2 et, en particulier, à la référence 10 représentant un brasage, la réduction du jeu, selon le procédé suggéré par l'invention, s'effectue quand même par brasage, malgré la fonction première du brasage qui est de fixer. Néanmoins, il est impératif de ne pas braser la chemise 8 sur le redresseur 3, à ce niveau de la plate-forme inférieure 6, puisque la chemise 8 est déjà fixée sur le raidisseur 3, au niveau de la tôle supérieure 5, par un brasage 9.

En conséquence, avant que la chemise 8 ne soit introduite dans le redresseur 3, on applique un dépôt de protection sur une petite hauteur de la surface externe de la chemise 8 se trouvant en regard de la surface interne du trou 11 du redresseur 3 et, ceci, au niveau de la partie inférieure de la chemise 8. En d'autres termes, la partie inférieure de la surface externe de la chemise 8 est recouverte d'un dépôt au niveau de la plate-forme inférieure 6.

Ce dépôt de protection a pour but que le brasage ultérieur ne vienne pas souder, ou fixer, la chemise 8 au raidisseur 3. Il est recommandé d'utiliser un dépôt du type céramique anti-adhérent du type zirconate, ou autre produit équivalent. On utilise, en particulier, un produit commercialisé sous le nom de NETCO 204 NS, par la Société SULZER.

La chemise 8 est ensuite introduite dans le trou 11 du redresseur 3 et est fixée à son niveau supérieur par un brasage 9, comme le montre la figure 2. La réduction du jeu, au niveau de la plate-forme inférieure 6, entre la surface extérieure de la chemise 8 et le trou 11 du redresseur 3 dans laquelle elle est introduite, se fait par un rechargement par brasage diffusion (RBD).

Ce type de rechargement par brasage diffusion s'effectue au moyen d'une pâte que l'on applique autour de la partie inférieure de la chemise 8, au niveau du brasage que l'on désire réaliser. Un traitement thermique doit ensuite avoir lieu pour que la pâte fonde et diffuse. L'ensemble ainsi monté est ensuite passé au four pour diffusion de la pâte dans le jeu qui est à combler. Le brasage 10, ainsi représenté sur la figure 2, est donc réalisé sans que la chemise 8 ne soit fixée, à ce niveau, sur le redresseur 3. La pâte se répand ainsi dans le jeu à étancher par capillarité. On note que la pose de la pâte se fait de préférence lors du montage entre la plate-forme 6 et la tôle inférieure.

On rappelle que le brasage diffusion est un procédé qui utilise une pâte comprenant principalement une poudre composée des alliages ou métaux constituant les deux parties concernées par le brasage. Un additif est toutefois rajouté dans cette pâte pour la rendre plus fusible. Il s'agit, en général, d'un additif à base de nickel, dans une teneur telle que sa température de liquidus est inférieure à la température de solidus des alliages et métaux constituant la base de la poudre.

Dans le cadre de cette application à la pose d'une chemise dans un distributeur d'un turboréacteur, les métaux composant généralement ces éléments sont des superalliages à base de nickel, ou de cobalt.

En annulant pratiquement entièrement le jeu existant entre la chemise 8 et le redresseur 3, au niveau de la plate-forme inférieure 6, il est possible d'annuler le débit de fuites à ce niveau là. Ainsi, on améliore substantiellement les performances du turboréacteur.

## Revendications

1. Procédé pour réduire le jeu existant entre un distributeur (3) de turbine haute pression d'un turboréacteur, au niveau de la plate-forme inférieure (6) et la chemise (8) traversant un tel distributeur (3) et devant être fixé à l'intérieur de ce distributeur (3) au niveau de la tôle supérieure (5), le procédé étant **caractérisé par** les différentes phases suivantes :
- application d'un dépôt de protection sur la surface externe de la partie inférieure de la chemise (8) ;
- montage de la chemise (8) dans le distributeur (3) ;
- fixation de la chemise (8) dans le distributeur (3) au niveau de la partie supérieure ; et
- réduction par brasage entre la surface externe de la partie inférieure de la chemise (8) recouverte du dépôt et la surface intérieure du distributeur (3), au niveau de la plate-forme inférieure (6).

2. Procédé selon la revendication 1, **caractérisé en ce que** la réduction du jeu par brasage se fait par rechargement par brasage diffusion.

3. Procédé selon la revendication 2, **caractérisé en ce que** le rechargement se fait par l'application d'une pâte de liaison pour superalliage comprenant un élément d'apport rendant cette pâte plus fusible que les superalliages constituant la chemise (8) et le distributeur (3).

4. Procédé selon la revendication 2 ou 3, **caractérisé en ce que** le montage est ensuite soumis à un traitement thermique dans un four pour que la pâte diffuse le jeu entre la chemise (8) et le distributeur (3).

5. Procédé selon la revendication 1, **caractérisé en ce que** le dépôt de protection est un dépôt céramique anti-adhérent, du type zirconate.

## Patentansprüche

1. Verfahren zur Verringerung des Spiels zwischen einer Leitschaufel (3) der Hochdruckturbine eines Turbotriebwerks im Bereich der unteren Plattform (6) und der Fluidzuleitung (8), die durch eine solche Leitschaufel (3) hindurch verläuft und in dieser Leitschaufel (3) im Bereich des oberen Blechs (5) befestigt werden muss,
**gekennzeichnet durch** die folgenden einzelnen Phasen:
- Aufbringen einer Schutzschicht auf der Außenfläche des unteren Teils der Fluidzuleitung (8);
- Montage der Fluidzuleitung (8) in der Leitschaufel (3);
- Befestigung der Fluidzuleitung (8) in der Leitschaufel (3) im Bereich des oberen Teils; und
- Verringerung des Spiels **durch** Löten zwischen der Außenfläche des unteren Teils der Fluidzuleitung (8), die mit der Schutzschicht überzogen ist, und der Innenfläche der Leitschaufel (3) im Bereich der unteren Plattform (6).

2. Verfahren nach Anspruch 1,
**dadurch gekennzeichnet,**
**dass** die Verringerung des Spiels durch Löten durch Auftragen mit Diffusionslöten erfolgt.

3. Verfahren nach Anspruch 2,
**dadurch gekennzeichnet,**
**dass** das Auftragen durch Aufbringen einer Verbindungspaste für Superlegierungen erfolgt, die ein Zusatzelement enthält, das diese Paste schmelzbarer macht als die Superlegierungen, aus denen die Fluidzuleitung (8) und die Leitschaufel (3) bestehen.

4. Verfahren nach Anspruch 2 oder 3,
**dadurch gekennzeichnet,**
**dass** der Aufbau sodann einer Wärmebehandlung in einem Ofen unterzogen wird, damit die Paste in dem Spiel zwischen der Fluidzuleitung (8) und der Leitschaufel (3) diffundiert.

5. Verfahren nach Anspruch 1,
**dadurch gekennzeichnet,**
**dass** die Schutzschicht eine keramische Antihaftschicht des Typs Zirkonat ist.

## Claims

1. Method for reducing the clearance there is between a turbojet high-pressure turbine nozzle guide vane cavity (3) at the lower platform (6) and the liner (8) passing through such a guide vane cavity (3) and that has to be fixed to the inside of this guide vane cavity (3) at the upper sheet (5), the method being **characterised by** the following various phases:
- applying a protective deposit to the external surface of the lower part of the liner (8);
- mounting the liner (8) in the guide vane cavity (3);
- fixing the liner (8) into the guide vane cavity (3) at the upper part; and
- reducing by brazing between the external surface of the lower part of the liner (8) covered with the deposit and the interior surface of the nozzle guide vane cavity (3) at the lower platform (6).

2. Method according to Claim 1, **characterized in that** the reduction of the clearance by brazing is done by building up material using diffusion brazing.

3. Method according to Claim 2, **characterized in that** the building-up of material is done by applying a bonding paste for a superalloy containing a filler element rendering this paste more readily meltable than the superalloys of which the sleeve (8) and the guide vane cavity (3) are made.

4. Method according to Claim 2 or 3, **characterized in that** the set-up is then subjected to heat treatment in a furnace so that the paste diffuses the clearance between the liner (8) and the nozzle guide vane cavity (3).

5. Method according to Claim 1, **characterized in that** the protective deposit is a non-stick ceramic deposit of the zirconate type.
